# EUROPÄISCHE PATENTANMELDUNG

(11) **EP 2 377 775 A1**
(43) Veröffentlichungstag der Anmeldung: **19.10.2011**
(21) Anmeldenummer: 10405077.8
(22) Anmeldetag: 13.04.2010
(51) Int. Cl.: B65D 77/20, B65D 43/02

(54) **Behälter mit Verschlussmembran**

(71) Anmelder: Amcor Flexibles Kreuzlingen Ltd., 8280 Kreuzlingen (CH)
(72) Erfinder: Wolters, Detlef, 79379 Müllheim (DE)
(74) Vertreter: Burkhart, Hans

(57) **Zusammenfassung**

Bei einem Verfahren zur Herstellung eines wiederverschliessbaren Behälters (10) mit einem eine Öffnung (18) begrenzenden, ringförmigen Flansch (16) und einer gegen den Flansch (16) gesiegelten, die Öffnung (18) verschliessenden und vom Flansch (16) peelbaren, folienförmigen Verschlussmembran (22) wird ein erstes Verschlussteil (30) mit der Verschlussmembran (22) verbunden und der Becher (10) wird mit einem zweiten Verschlussteil (32) als Teil des Bechers (10) hergestellt. Die Verschlussmembran (22) mit dem ersten Verschlussteil (30) wird auf den Flansch (16) des Bechers (10) aufgelegt und peelbar gegen den Flansch (16) gesiegelt, wobei das erste Verschlussteil (30) mit dem zweiten Verschlussteil (32) lösbar verbunden wird. Die Haftkraft zwischen dem ersten Verschlussteil (30) und der Verschlussmembran (22) ist grösser als die Haftkraft zwischen der Verschlussmembran (22) und dem Flansch (16), so dass das mit der Verschlussmembran (22) verbundene erste Verschlussteil (30) beim erstmaligen und jedem weiteren Öffnen des Bechers (10) durch Wegziehen der Verschlussmembran (22) vom Flansch (16) vom zweiten Verschlussteil (32) lösbar und beim Zurücklegen der Verschlussmembran (22) auf den Flansch (16) mit dem zweiten Verschlussteil (32) verbindbar ist.

## Beschreibung

Die Erfindung betrifft ein Verfahren zur Herstellung eines wiederverschliessbaren Behälters mit einem eine Öffnung begrenzenden, ringförmigen Flansch und einer gegen den Flansch gesiegelten, die Öffnung verschliessenden und vom Flansch peelbaren, folienförmigen Verschlussmembran, mit einem mit der Verschlussmembran verbundenen, im wesentlichen ringförmigen ersten Verschlussteil und einem mit dem Behälter verbundenen, im wesentlichen ringförmigen zweiten Verschlussteil, wobei das erste Verschlussteil und das zweite Verschlussteil lösbar miteinander verbindbar sind und die Verschlussmembran mit dem ersten Verschlussteil und der Behälter mit dem zweiten Verschlussteil eine wiederverschliessbare Einheit bilden.

Es ist bekannt, Behälter, wie beispielsweise tiefgezogene, spritzgegossene oder anderweitig geformte Behälter, an deren Öffnung mit einem ebenen, ringförmigen Flansch zu versehen und solche Behälter, insbesondere nach dem Befüllen, zu bedeckeln, wobei der Deckel oder die Verschlussmembran vollflächig auf dem Flansch aufliegt und beispielsweise durch Siegeln oder Kleben am Flansch peelbar und dichtend befestigt wird. Solche Behälter, Schalen, Menuschalen, beispielsweise mit einem oder mehreren Fächern, Becher, Kleinverpackungen usw. sind beispielsweise bekannt zum Verpacken von Nahrungsmitteln aller Art, wie z.B. Milchprodukte, insbesondere Joghurt, Schlagsahne, Sauermilch, Sauerrahm, Kaffeesahne, Fertigzubereitungen von Salaten oder Halb-oder Vollkonserven, vorgekochten oder anderweitig vorbereiteten Gerichten, Getränke, wie Frucht- und Gemüsesäfte oder Trinkwasser.

Da Verpackungen dieser Art nach dem ersten Öffnen häufig nicht vollständig geleert werden, ist zur Wiederverschliessbarkeit dieser Verpackungen in manchen Fällen ein gesonderter Deckel aus Kunststoff, insbesondere transparentem Kunststoff, vorgesehen, welcher über die Verschlussmembran gestülpt wird und mit dem Becherrand eine lösbare Rastverbindung bildet.

Nachteilig an der bekannten Verpackung ist, dass der zusätzlich vorgesehene Deckel als gesondertes Bauteil hergestellt und an der Verpackung vorgesehen werden muss. Dies erhöht das Gewicht sowie den Herstellungs- und Zusammenbauaufwand der Verpackung erheblich.

Darüber hinaus ist der bei diesen Verpackungen zusätzlich vorgesehene gesonderte Deckel nur über eine lösbare Rastverbindung mit dem Becher verbunden, so dass die Gefahr besteht, dass der Deckel sich schon während des Transports vom Verpacker zum Händler vom Becher löst und verloren geht.

Aus DE 10 2008 034 493 A1 ist ein wiederverschliessbarer Behälter der eingangs genannten Art mit einem eine Öffnung begrenzenden, ringförmigen Flansch und einer gegen den Flansch gesiegelten, die Öffnung verschliessenden und vom Flansch peelbaren, folienförmigen Verschlussmembran bekannt. Ein im wesentlichen ringförmiges erstes Verschlussteil ist mit der Verschlussmembran und ein im wesentlichen ringförmiges zweites Verschlussteil mit dem Behälter verbunden, wobei das erste Verschlussteil und das zweite Verschlussteil eine lösbare Rastverbindung bilden und die Verschlussmembran mit dem ersten Verschlussteil und der Behälter mit dem zweiten Verschlussteil eine wiederverschliessbare Einheit bilden. Das erste und das zweite Verschlussteil sind über eine Sollbruchstelle miteinander verbunden. Die Verschlussmembran ist auf die miteinander verbundenen Verschlussteile aufgesiegelt. Die aus den beiden Verschlussteilen mit aufgesiegelter Verschlussmembran bestehende Einheit wird mit dem Becher verbunden.

Der Erfindung liegt die Aufgabe zugrunde, ein Verfahren anzugeben, mit welchem ein wiederverschliessbarer Behälter der eingangs genannten Art einfach und kostengünstig auf Standardverarbeitungsmaschinen hergestellt werden kann.

Zur erfindungsgemässen Lösung der Aufgabe führt, dass das erste Verschlussteil mit der Verschlussmembran verbunden und der Becher mit dem zweiten Verschlussteil als Teil des Bechers hergestellt wird, die Verschlussmembran mit dem erste Verschlussteil auf den Flansch des Bechers aufgelegt und peelbar gegen den Flansch gesiegelt wird, wobei das erste Verschlussteil mit dem zweiten Verschlussteil lösbar verbunden wird, und wobei die Haftkraft zwischen dem ersten Verschlussteil und der Verschlussmembran grösser ist als die Haftkraft zwischen der Verschlussmembran und dem Flansch, so dass das mit der Verschlussmembran verbundene erste Verschlussteil beim erstmaligen und jedem weiteren Öffnen des Bechers durch Wegziehen der Verschlussmembran vom Flansch vom zweiten Verschlussteil lösbar und beim Zurücklegen der Verschlussmembran auf den Flansch mit dem zweiten Verschlussteil verbindbar ist.

Als Verschlussmembranen können handelsübliche Platinen eingesetzt werden.

Das erste Verschlussteil ist bevorzugt ein durch Spritzgiessen hergestelltes Teil und kann mit der Verschlussmembran durch Kleben oder Siegeln verbunden werden.

Besonders bevorzugt wird das erste Verschlussteil durch Spritzgiessen im In-Mould-Verfahren hergestellt und mit der Verschlussmembran verbunden. Hierzu wird ein Material gewählt, welches eine feste Verbindung zwischen dem Verschlussteil und der Verschlussmembran gewährleistet. Ein geeignetes Material ist ein thermoplastischer Kunststoff, insbesondere Polyethylen (PE) oder Polypropylen (PP).

Das erste Verschlussteil weist bevorzugt einen Basisring mit von diesem abragenden Klemmelementen auf, und das zweite Verschlussteil wird zweckmässigerweise durch Hinterschneidungen in einer Seitenwand des Behälters gebildet.

Die Klemmelemente können einzeln über den Umfang des Basisrings verteilt angeordnet sein.

Es kann auch ein ringförmiges Klemmelement am Basisring angeordnet sein.

Der Basisring kann zur Erzielung einer höheren Flexibilität keilförmige Einschnitte oder Unterbrechungen aufweisen. Der Ring bleibt bei der Öffnung der Verschlussmembran so flexibel, dass die Verschlussmembran mit der gewohnten Peelkraft vom Behälter gezogen werden kann.

Die Hinterschneidungen oder Vertiefungen in der Seitenwand des Behälters werden zweckmässigerweise beim Tiefziehen oder Spritzgiessen des Bechers geformt.

Die Verschlussmembranen können zur Erhöhung ihrer Anzahl in einem Stapel tiefgezogen oder geprägt werden.

Das Deckelmaterial kann, je nach den gestellten Anforderungen, aus verschiedensten Materialien bestehen. Typische Beispiele sind Metallfolien, die ein-oder beidseitig mit Kunststoff beschichtet sind. Andere Deckelmaterialien enthalten oder bestehen aus Kunststoffen in Form von Monofolien oder Mehrschichtlaminaten. Weitere Deckelmaterialien können aus cellulosehaltigen Materialien, wie Zellglas oder Papier sein. Eingesetzt werden auch Laminate aus Metall- und Kunststofffolien. Um das Deckelmaterial mit dem Behälterrand zu versiegeln, wird das Deckelmaterial üblicherweise vollflächig mit einer Siegelschicht, wie einem Siegellack, einer siegelfähigen Extrusionsschicht oder einer Siegelfolie versehen, wobei die Siegelschicht auf der an der fertigen Verpackung nach innen weisenden Seite, d.h. gegen den Behälterinnenraum weisend, angeordnet ist. Bei nicht metallischen oder vollflächig gegen Korrosion geschützten Metallfolien sind aber auch ringförmig bzw. partiell aufgebrachte Siegelschichten möglich.

Die Behälter sind üblicherweise aus Kunststoff durch Tiefziehen oder Spritzgiessen geformt. Geeignete Behälter können auch durch Tiefziehen von lackierten oder extrusionsbeschichteten Folien aus Metall oder aus Metall/Kunststoff-Laminaten gefertigt werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1: einen Schnitt durch einen Behälter mit Verschlussmembran nach dem Stand der Technik;
- Fig. 2: einen Schnitt durch einen Behälter mit Verschlussmembran und Verschlussteilen;
- Fig. 3: eine Sicht auf die Rückseite der Verschlussmembran von Fig. 2;
- Fig. 4: eine Sicht auf die Rückseite der Verschlussmembran von Fig. 2 mit einem anderen Verschlussteil;
- Fig. 5: eine Seitenansicht eines Behälters mit der Verschlussmembran von Fig. 4;
- Fig. 6: einen Schnitt durch einen Behälter mit geöffneter Verschlussmembran;
- Fig. 7: einen Schnitt durch einen Behälter mit geöffneter Verschlussmembran mit einer Variante eines Verschlussteils;
- Fig. 8: eine Sicht auf die Rückseite der Verschlussmembran von Fig. 7;
- Fig. 9: eine Sicht auf die Rückseite einer Verschlussmembran eines rechteckförmigen Behälters;
- Fig. 10: einen Schnitt durch eine Verschlussmembran mit einem Verschlussteil mit ringförmigen Klemmelementen;
- Fig. 11: einen Schnitt durch eine Variante der Verschlussmembran von Fig. 10;
- Fig. 12: einen Schnitt durch eine weitere Ausführungsform eines Behälter mit Verschlussmembran und Verschlussteilen;
- Fig. 13: einen Schnitt durch den Behälter von Fig. 12 nach der Linie I-I.

Ein in Fig. 1 dargestellter Behälter 10 nach dem Stand der Technik in der Form eines Bechers aus Kunststoff zur Aufnahme von beispielsweise Joghurt weist einen Boden 12 und eine von diesem aufragende, ein Füllgutvolumen begrenzende Seitenwand 14 auf. Vom Boden 12 erstreckt sich die Seitenwand 14, im gezeigten Beispiel mit einem auswärts gerichteten Neigungswinkel, nach oben und geht an ihrem bodenfernen Ende in einen horizontal nach aussen abragenden, ringförmigen Flansch 16 über. Der Übergang von der Seitenwand 14 in den ringförmigen Flansch 16 begrenzt eine Behälteröffnung 18. Das freie Ende des Flansches 16 bildet einen Becherrand 20. Gegen den ringförmigen Flansch 16 ist eine die Behälteröffnung 18 dicht verschliessende und vom Flansch 16 peelbare, folienförmige Platine oder Verschlussmembran 22 gesiegelt. Die Siegelung erfolgt mit einem Siegelwerkzeug mit einem ringförmigen oder vollflächigen Stempel und führt zu einer ringförmigen, von einem inneren Ringrand 24 und einem äusseren Ringrand 26 begrenzten, gemeinsamen ringförmigen Verbindungsfläche 28 zwischen Flansch 16 und Verschlussmembran 22. Die von einem Membranrand 21 begrenzte Verschlussmembran 22 weist an einer Stelle eine den Becherrand 20 überragende Aufreisslasche 23 auf.

Bei einer in den Fig. 2 und 3 gezeigten, erfindungsgemässen Ausstattung eines mit einer Verschlussmembran 22 ausgestatteten Behälters 10 nach dem Stand der Technik ist die Verschlussmembran 22 auf der gegen das Innere des Behälters 10 gerichteten Seite mit einem ringförmigen ersten Verschlussteil 30 und an der Innenseite der Seitenwand 14 des Behälters 10 mit einem zweiten Verschlussteil 32 in Form einer in der Seitenwand 14 angeordneten, umlaufenden Rinne oder Hinterschneidung 33 ausgestattet. Das erste Verschlussteil 30 ist mit regelmässig über den Umfang eines Basisringes 34 verteilten und von diesem abragenden Klemm- oder Schnappelementen 36 ausgestattet. Bei gegen den Flansch 16 gesiegelter bzw. nach erfolgtem erstmaligen Öffnen des Behälters 10 auf dem Flansch 16 aufliegender Verschlussmembran 22 befinden sich die Klemmelemente 36 im Eingriff mit der umlaufenden Rinne oder Hinterschneidung 33.

Zum Öffnen des Behälters 10 wird die Verschlussmembran 22 durch Peelen vom Flansch 16 getrennt. Die Klemmelemente 36 überwinden dadurch die Rückhaltekraft der Rinne bzw. Hinterschneidung 33. Zum Wiederverschliessen des Bechers 10 wird die Verschlussmembran 22 auf den Flansch 16 zurückgelegt und die Klemmelemente 36 schnappen wieder ein. Durch die Vielzahl der Klemmelemente 36 sind am Becher 10 nur leichte Hinterschneidungen nötig, um einen "Schnappeffekt" zu erzielen.

In dem in den Fig. 4 und 5 gezeigten Beispiel sind nur wenige Klemmelemente 36 auf dem Basisring 34 des ersten Verschlussteils 30 angeordnet. Dadurch wird das Peelen bei Erstöffnung erleichtert. In der Seitenwand 14 des Bechers 10 sind leicht gegen den Behälterboden 12 geneigt verlaufende und in der Seitenwand 14 als Vertiefungen angeordnete Führungen 40 für einen Drehverschluss vorgesehen. Beim Wiederverschliessen des Behälters 10 wird die Verschlussmembran 22 nach den Auflegen auf den Flansch 16 leicht gedreht, so dass die die Klemmelemente 36 in die Führungen 40 einlaufen und zu einem "fallsicheren" Wiederverschluss führen.

Bei der in Fig. 6 dargestellten Ausführungsform ist der Flansch 16 auf der der Aufreisslasche 23 entgegengesetzten Seite als nach unten geneigte Becherlasche 17 ausgebildet. Dadurch wird die Verschlussmembran 22 nach dem Öffnen des Bechers 10 während des Verzehrs des Becherinhalts in Offenstellung gehalten.

Bei der in den Fig. 7 und 8 dargestellten Ausführungsform sind die Schnapp-oder Klemmelemente 36 partiell im Bereich der Aufreisslasche 23 und auf der entgegengesetzten Seite ausgespart. Der Basisring 34 ist in diesem Bereich auf einen Quersteg 42 reduziert. Dadurch ergibt sich einerseits ein leichteres Öffnen auf der Seite der Aufreisslasche 23 und die Verschlussmembran 22 bleibt nach Öffnung durch ihr Eigengewicht offen. Andererseits stabilisiert der Quersteg 42 die Verschlussmembran 22 nach dem Öffnen des Bechers 10.

Wie in Fig. 9 gezeigt, ist das Klemmsystem auch für rechteckige und andere Formen, wie z. B. ovale und vieleckige Formen, geeignet.

Bei der in Fig. 10 gezeigten Ausführungsform einer Verschlussmembran 22 ist der Basisring 34 mit seitlich von diesem abragenden ringförmigen Klemmelementen 36 ausgestattet, um eine geringere Stapelhöhe zu erzielen.

Bei der in Fig. 11 gezeigten Ausführungsform einer Verschlussmembran 22 ist der Basisring 34 -- wie in Fig. 10 -- mit seitlich von diesem abragenden ringförmigen Klemmelementen 36 ausgestattet. Zur besseren Stapelung, z. b. für den Transport oder zur Erhöhung der Anzahl Verschlussmembranen 22 pro Stapel ist die Verschlussmembran 22 tiefgezogen oder geprägt.

Bei der in den Fig. 12 und 13 dargestellten Ausführungsform ist die Seitenwand 14 des Bechers 10 mit einer parallel zum Flansch 16 verlaufenden Stufe 44 versehen. Das erste Verschlussteil 30 weist einen Basisring 34 auf, von welchem Klemmelemente 36 seitlich nach aussen abragen und beim Wiederverschliessen des Behälters 10 in Vertiefungen 46 in der Seitenwand 14 des Behälters eingreifen. Zwischen den Klemmelementen 36 weist der Basisring 34 Unterbrechungen 35 auf. Diese erhöhen die Flexibilität des Basisrings 34 und vereinfachen das Peelen der Verschlussmembran 22 beim Öffnen.

## Patentansprüche

1. Verfahren zur Herstellung eines wiederverschliessbaren Behälters (10) mit einem eine Öffnung (18) begrenzenden, ringförmigen Flansch (16) und einer gegen den Flansch (16) gesiegelten, die Öffnung (18) verschliessenden und vom Flansch (16) peelbaren, folienförmigen Verschlussmembran (22), mit einem mit der Verschlussmembran (22) verbundenen, im wesentlichen ringförmigen ersten Verschlussteil (30) und einem mit dem Behälter (10) verbundenen, im wesentlichen ringförmigen zweiten Verschlussteil (32), wobei das erste Verschlussteil (30) und das zweite Verschlussteil (32) lösbar miteinander verbindbar sind und die Verschlussmembran (22) mit dem erste Verschlussteil (30) und der Behälter (10) mit dem zweiten Verschlussteil (32) eine wiederverschliessbare Einheit bilden,
**dadurch gekennzeichnet, dass**
das erste Verschlussteil (30) mit der Verschlussmembran (22) verbunden und der Becher (10) mit dem zweiten Verschlussteil (32) als Teil des Bechers (10) hergestellt wird, die Verschlussmembran (22) mit dem ersten Verschlussteil (30) auf den Flansch (16) des Bechers (10) aufgelegt und peelbar gegen den Flansch (16) gesiegelt wird, wobei das erste Verschlussteil (30) mit dem zweiten Verschlussteil (32) lösbar verbunden wird, und wobei die Haftkraft zwischen dem ersten Verschlussteil (30) und der Verschlussmembran (22) grösser ist als die Haftkraft zwischen der Verschlussmembran (22) und dem Flansch (16), so dass das mit der Verschlussmembran (22) verbundene erste Verschlussteil (30) beim erstmaligen und jedem weiteren Öffnen des Bechers (10) durch Wegziehen der Verschlussmembran (22) vom Flansch (16) vom zweiten Verschlussteil (32) lösbar und beim Zurücklegen der Verschlussmembran (22) auf den Flansch (16) mit dem zweiten Verschlussteil (32) verbindbar ist.

2. Verfahren nach Anspruch 1, **dadurch gekennzeichnet, dass** das erste Verschlussteil (30) ein durch Spritzgiessen hergestelltes Teil ist und mit der Verschlussmembran (22) durch Kleben oder Siegeln verbunden wird.

3. Verfahren nach Anspruch 1, **dadurch gekennzeichnet, dass** das erste Verschlussteil (30) durch Spritzgiessen im In-Mould-Verfahren hergestellt und mit der Verschlussmembran (22) verbunden wird.

4. Verfahren nach Anspruch 3, **dadurch gekennzeichnet, dass** das erste Verschlussteil (30) aus einem thermoplastischen Kunststoff, insbesondere aus Polyethylen (PE) oder Polypropylen (PP), hergestellt wird.

5. Verfahren nach einem der Ansprüche 1 bis 4, **dadurch gekennzeichnet, dass** das erste Verschlussteil (30) einen Basisring (34) mit von diesem abragenden Klemmelementen (36, 38) aufweist und das zweite Verschlussteil (32) durch Hinterschneidungen oder Vertiefungen in einer Seitenwand (14) des Behälters (10) gebildet wird.

6. Verfahren nach Anspruch 5, **dadurch gekennzeichnet, dass** die Klemmelemente (36) einzeln über den Umfang des Basisrings (34) verteilt angeordnet sind.

7. Verfahren nach Anspruch 5, **dadurch gekennzeichnet, dass** ein ringförmiges Klemmelement (36) am Basisring (34) angeordnet ist.

8. Verfahren nach Anspruch 5, **dadurch gekennzeichnet, dass** der Basisring (34) zur Erzielung einer höheren Flexibilität keilförmige Einschnitte (35) oder Unterbrechungen aufweist.

9. Verfahren nach Anspruch 5, **dadurch gekennzeichnet, dass** die Hinterschneidungen oder Vertiefungen in der Seitenwand (14) des Behälters (10) beim Tiefziehen oder Spritzgiessen des Bechers (10) geformt werden.

10. Verfahren nach einem der Ansprüche 1 bis 9, **dadurch gekennzeichnet, dass** die Verschlussmembranen (22) zur Erhöhung ihrer Anzahl in einem Stapel tiefgezogen oder geprägt werden.
